# FASCICULE DE BREVET EUROPEEN

(11) **EP 1 993 222 B1**
(45) Date de publication et mention de la délivrance du brevet: **30.11.2011**
(21) Numéro de dépôt: 08290317.0
(22) Date de dépôt: 01.04.2008
(51) Int. Cl.: H04N 7/24

(54) **Procédé permettant une diffusion de TV mobile avec une même fréquence et minimisant les interférences sur des récepteurs de TV fixe**
Verfahren, das eine Mobil-TV-Ausstrahlung mit derselben Frequenz ermöglicht, bei der die Interferenzen bei Normalfernseh-Empfängern minimiert wird
Method allowing mobile TV broadcasting on a single frequency and minimising interference with fixed TV receivers

(30) Priorité: 03.04.2007 FR 0702435
(43) Date de publication de la demande: 19.11.2008
(73) Titulaire: Societé Française du Radiotéléphone, 75008 Paris (FR)
(72) Inventeur: Vincent, François, 92140 Clamart (FR); Lehembre, Bernard, 78390 Bois d'Arcy (FR)
(74) Mandataire: Debay, Yves

(56) Documents cités:
- US-A- 5 784 683
- CHOUINARD G ED - POSTES ET AL: "NEW COVERAGE CONCEPTS FOR DIGITAL TERRESTRIAL TELEVISION BROADCASTING" BROADCAST SESSIONS. MONTREUX, JUNE 10 - 15, 1993, PROCEEDINGS OF THE INTERNATIONAL TELEVISION SYMPOSIUM AND TECHNICAL EXHIBITION, GENEVE, CCITT, CH, vol. SYMP. 1993, 10 juin 1993 (1993-06-10), pages 896-922, XP000385346
- SGRIGNOLI G: "Interference Analysis of Co-Sited DTV and NTSC Translators" IEEE TRANSACTIONS ON BROADCASTING, IEEE SERVICE CENTER, PISCATAWAY, NJ, US, vol. 51, no. 1, mars 2005 (2005-03), pages 1-19, XP011127911 ISSN: 0018-9316
- MASON A G ET AL: "Digital television transmission in the terrestrial UHF band" IEE COLLOQUIUM PROSPECTS FOR DTV BROADCASTING, 1991, pages 5-1, XP006522698

## Description

### DOMAINE TECHNIQUE DE L'INVENTION

La présente invention concerne les réseaux de radiotéléphonie cellulaire et vise à assurer une couverture radio qui permette de diffuser des programmes par exemple selon la norme DVB-H (Digital Video Broadcast - Handheld) ou d'autres standards de télédiffusion mobile. L'invention concerne plus particulièrement un procédé d'établissement d'une couverture radio permettant une télédiffusion numérique avec une seule fréquence UHF (Ultra High Frequencies) vers des terminaux mobiles radio sur un large territoire et minimisant les interférences générées sur les récepteurs de TV fixe analogique ou numérique. L'invention concerne également un réseau de diffusion (par exemple DVB-H) adressant les terminaux mobiles en bande UHF et permettant de réduire les interférences générées sur les récepteurs de TV fixe.

### ARRIERE-PLAN TECHNOLOGIQUE DE L'INVENTION

Les technologies d'émission numérique, telles que la diffusion vidéo numérique - terrestre DVB-T (Digital Video Broadcasting - Terrestrial) pour l'Europe et la diffusion numérique de services intégrés (Integrated Services Digital Broadcasting - Terrestrial) pour le Japon, ont fait entrer la diffusion TV dans l'âge numérique. En parallèle, le développement du réseau Internet, et surtout la généralisation des accès à haut débit, offrent la possibilité technique de diffuser des services audio et vidéo sur ce réseau à destination de terminaux. La norme émergente DVB-H correspond à une étape supplémentaire par rapport à la norme DVB-T, en rendant possible la réception de la radiodiffusion numérique par des terminaux mobiles. Il faut donc désormais distinguer la TV fixe de la TV mobile.

La planification des réseaux DVB-H nécessite dès la conception de considérer les caractéristiques des conditions d'usage particulières à la réception de la TV par un récepteur portable et mobile. A l'instar de la téléphonie mobile, il faut prendre en compte le fait que ces usages se produisent principalement à l'intérieur des bâtiments et en déplacement.

Les enquêtes préliminaires sur ce nouveau mode de communication montrent qu'une continuité de couverture est attendue par le consommateur. Dans la plupart des pays d'Europe, il est prévu des multiplex nationaux DVB-T ainsi que quelques multiplex supplémentaires en réception portable/mobile, avec par exemple une utilisation moyenne d'environ 6 canaux UHF par multiplex. Le spectre UHF pouvant être utilisé dans un réseau de TV mobile est typiquement partagé avec :
- la télévision numérique terrestre TNT (technologie DVB-T), et
- la télévision analogique.

La télévision de type TNT et la télévision analogique ont généralement des émetteurs et des récepteurs ayant une même localisation. Leurs rapports de protection et leurs puissances respectives assurent un fonctionnement correct de l'un et l'autre même sur des canaux adjacents. En revanche, pour la télévision mobile et en particulier la technologie DVB-H (qui permet de réduire la consommation des terminaux mobiles grâce à la technologie de découpage en temps "Time Slicing"), 10 à 20 fois plus de sites sont nécessaires pour fournir la couverture radio. Cela est lié à l'absence d'antennes de réception à gain sur des toits et aux pertes de propagation pour assurer une couverture "indoor" à l'intérieur de bâtiments.

Afin d'optimiser la couverture de télévision mobile, les méthodes actuelles qui prévoient la réutilisation des sites cellulaires ou une implantation de sites répéteurs associés à des sites principaux de plus forte puissance requièrent pour chaque site un rayonnement omnidirectionnel. En particulier des sites tri-secteurs ou plus généralement à rayonnement multi sectoriel servent à réaliser les émissions radio.

La cohabitation entre le DVB-T et le DVB-H sur des canaux adjacents ou plus éloignés dans la bande est difficile à réaliser car il peut y avoir une telle différence de champ entre la réception fixe (destinée à être reçue par une antenne de toit) et la réception mobile dans un appartement que les récepteurs DVB-T peuvent se retrouver désensibilisés lorsque l'antenne de réception fixe se trouve suffisamment proche de l'antenne d'émission DVB-H. Il existe en effet de nombreux cas où un récepteur de TV fixe se trouve proche d'un émetteur DVB-H et plus éloigné d'un émetteur DVB-T du simple fait qu'un réseau DVB-H comporte de 10 à 20 fois plus de sites qu'un réseau DVB-T. La norme spécifiant la fabrication des récepteurs indique que le différentiel de champ ne doit pas dépasser 29dB alors que dans le cas de figure DVB-H/DVB-T, le différentiel est de 39dB au minimum.

II apparaît dès lors que les solutions actuelles engendrent des risques importants de perturbation (brouillages) par effet proche/lointain des récepteurs de TV fixe (TV analogique ou numérique) lorsque ceux-ci se trouvent loin de l'émetteur de TV fixe et sont proches de l'émetteur TV mobile. Ce problème est lié à un manque de sélectivité et à une saturation dans les récepteurs et ne peut pas être éliminé par une planification des fréquences.

Il existe actuellement une solution prenant en compte cette problématique, mais elle présente un certain nombre de défauts.

Cette dernière consiste à réémettre l'ensemble des chaînes de TV fixe depuis chaque émetteur DVB-H, afin de conserver un rapport de protection suffisant. Cette méthode présente l'inconvénient d'être complexe et couteuse.

### DESCRIPTION GENERALE DE L'INVENTION

La présente invention a donc pour objet de supprimer un ou plusieurs des inconvénients de l'art antérieur en définissant un procédé d'établissement, par l'intermédiaire d'un réseau, d'une couverture radio permettant une diffusion sur un territoire très étendu avec une seule fréquence UHF, par exemple par DVB-H ou selon tout autre standard de télédiffusion numérique, minimisant les perturbations sur les récepteurs de TV fixe et assurant une qualité de service appropriée pour les abonnés.

A cet effet, l'invention concerne un procédé d'établissement d'une couverture radio permettant une télédiffusion numérique avec une seule fréquence UHF vers des terminaux mobiles à antenne radio, mis en oeuvre par l'intermédiaire d'un système implantant une pluralité d'émetteurs de télédiffusion numérique pour TV mobile, comprenant une étape d'installation du système dans au moins une zone de coexistence avec un équipement de radiodiffusion multidirectionnel de programmes de TV fixe rayonnant des signaux vers des antennes fixes de télévision orientées vers cet équipement de radiodiffusion, l'équipement ayant une première puissance apparente rayonnée d'émission supérieure ou égale à une dizaine de kilowatts, caractérisé en ce qu'il comprend :
- une première étape d'implantation d'au moins un premier émetteur multidirectionnel de télédiffusion numérique d'une deuxième puissance inférieure à la première puissance et n'excédant pas la première puissance, sensiblement au même endroit que ledit équipement de radiodiffusion ;
- une étape d'extension de la couverture radio permise par ledit équipement de radiodiffusion, dans laquelle des seconds émetteurs périphériques de télédiffusion numérique de moindre puissance et à faisceau orienté selon une direction privilégiée sont installés dans des couronnes successives autour dudit premier émetteur ; et
- afin de permettre une réduction d'interférences entre chaque émetteur périphérique de télédiffusion numérique installé et des antennes fixes de télévision voisines de ce dernier, une étape d'orientation de la direction privilégiée du faisceau d'émission de chaque émetteur périphérique à faisceau orienté vers l'équipement de radiodiffusion desservant la zone.

L'invention permet ainsi de minimiser ou supprimer les éventuelles zones de brouillage. L'arrangement colinéaire des faisceaux orientés d'émission de TV mobile et des antennes de réception de TV analogique/numérique (TV fixe) permet d'obtenir un découplage supplémentaire d'au moins 10 à 15 dB par rapport à un arrangement aléatoire qui résulterait d'une ingénierie multidirectionnelle classique ou dans certains cas le rayonnement principal des sites secondaires d'émission de TV mobile se trouveraient dans le faisceau principal des antennes de réception de TV fixe.

Le procédé facilite ainsi le déploiement d'un réseau de type DVB-H sur un large territoire, par exemple de la taille d'une région ou même de la France entière, et plus généralement sur des zones géographiques étendues. Le procédé simplifie l'ingénierie relative aux sites à implanter dans le cadre de réseaux DVB-H s'appuyant sur un grand nombre de répéteurs (ou réémetteurs), pouvant être installés sur des sites d'origine de téléphonie cellulaire. De manière surprenante, une couverture radio de télévision mobile satisfaisante peut être obtenue sans augmentation sensible du nombre de sites (alors que le rayonnement des sites secondaires n'est plus multidirectionnel) et sans perturber la réception terrestre par antenne. Le procédé selon l'invention apporte donc une solution pour permettre de réutiliser la même fréquence sans inconvénient notable ni contrainte quant à la surface de la zone à desservir, en minimisant le nombre d'émetteurs nécessaires pour établir la couverture radio.

Selon une autre particularité, l'étape d'orientation vers l'équipement de radiodiffusion est réalisée pour tous lesdits émetteurs périphériques directionnels.

On réalise ainsi une ingénierie de réseau TV mobile dans laquelle chacune des antennes des sites d'émission est orientée vers l'émetteur de TV principal en bande UHF (c'est-à-dire avec une orientation colinéaire avec les antennes de réceptions TV en chaque point de la zone de couverture).

Selon une autre particularité, l'étape d'orientation est réalisée lors de l'installation de chacun des émetteurs périphériques directionnels.

Selon une autre particularité, l'étape d'extension de la couverture radio s'effectue de façon concentrique autour de l'endroit d'implantation dudit premier émetteur (l'émission radio réalisée par le premier émetteur peut être diffusée dans au moins deux directions privilégiées opposées et plus généralement de manière omnidirectionnelle).

Selon une autre particularité, la puissance du premier émetteur est comprise entre 1 kW et 10 kW, tandis que la puissance de chacun des émetteurs périphériques directionnels est deux à deux cents fois inférieure à la puissance du premier émetteur.

Selon une autre particularité, l'étape d'installation du système est réalisée dans plusieurs zones de coexistence associées chacune à un équipement de radiodiffusion de programmes de TV fixe, ladite première étape d'implantation étant effectuée pour chacun des équipements, l'étape d'orientation permettant à des émetteurs périphériques directionnels de deux zones de coexistence adjacentes distinctes d'être orientés sensiblement dos à dos ou plus généralement, d'être orientés différemment vers chacun des émetteurs de diffusion de programmes en TV fixe.

Selon une autre particularité, les émetteurs périphériques forment des cellules radio respectives définissant ensemble une couverture radio étendant la couverture radio permise par ledit premier émetteur, les émetteurs périphériques étant des émetteurs de télédiffusion numérique disposés au maximum à une quarantaine de mètres du sol.

Un autre objet de l'invention est de proposer un réseau adapté pour permettre une télédiffusion sur un territoire étendu, en assurant une couverture continue qui prend en compte la problématique de brouillage avec les réseaux d'émission de TV fixe.

A cet effet, l'invention concerne un réseau pour la diffusion de radiocommunications contenant au moins un programme TV ou radio, caractérisé en ce qu'il consiste en un réseau de radiotéléphonie comprenant une pluralité de sites émetteurs formant des cellules radio respectives définissant ensemble une couverture radio, et en ce que tous ces sites sont équipés d'émetteurs pour la diffusion de TV ou de radio et qu'ils sont tous paramétrés avec une même fréquence UHF pour générer chacun une cellule radio, le réseau comprenant au moins une zone de coexistence avec un équipement de radiodiffusion de programmes de TV fixe ayant une première puissance apparente rayonnée d'émission d'au moins une dizaine de kilowatts, le réseau comportant dans cette zone :
- d'une part un premier émetteur d'une deuxième puissance apparente rayonnée au moins égale à 1 kW et inférieure à la première puissance, sensiblement au même endroit que ledit équipement de radiodiffusion, et
- d'autre part des seconds émetteurs périphériques de moindre puissance et à faisceau orienté selon une direction privilégiée, tous ces émetteurs périphériques positionnés dans la zone étant orientés vers un même point correspondant à l'endroit d'implantation de l'équipement de radiodiffusion.

On comprend que l'invention concerne un réseau de diffusion qui peut diffuser par radiocommunication de la TV mobile et coexiste avec un réseau de diffusion de TV fixe, le réseau de diffusion de TV mobile consistant en :
- une pluralité de premiers émetteurs multidirectionnels de puissance inférieure à la puissance des émetteurs de TV fixe et localisés à proximité ou colocalisés avec chacun de ces émetteurs de TV fixe ; et
- une pluralité de couronnes concentriques d'émetteurs secondaires de moindre puissance que les premiers émetteurs, ces émetteurs secondaires étant chacun à faisceau orienté selon une direction privilégiée, les directions privilégiées étant organisées de façon concourante vers chaque équipement de radiodiffusion associé à une pluralité de couronnes de même concentricité.

Selon une autre particularité, deux couronnes adjacentes et de concentricités différentes ont les directions des émetteurs secondaires orientées vers un émetteur de TV fixe, les émetteurs secondaires d'une première desdites deux couronnes adjacentes ayant leur direction orientée vers l'émetteur de TV fixe correspondant au centre de concentricité de ladite première couronne, les émetteurs secondaires d'une deuxième desdites deux couronnes adjacentes ayant leur direction orientée vers l'émetteur de TV fixe correspondant au centre de concentricité de ladite deuxième couronne.

Selon une autre particularité, les sites émetteurs sont agencés pour envoyer des trames constituant un symbole modulé en OFDM avec un intervalle de garde correspondant à une fraction comprise entre un quart et un huitième de la durée de transmission d'un symbole OFDM, la taille des cellules étant déterminée notamment en fonction de l'intervalle de garde, d'une puissance d'émission, d'un critère d'environnement représentatif des multi-trajets des trames envoyées, et d'une distance correspondant à un seuil d'apparition d'interférences.

L'invention, avec ses caractéristiques et avantages, ressortira plus clairement à la lecture de la description faite en référence aux dessins annexés donnés à titre d'exemples non limitatifs dans lesquels :
- la figure 1 illustre l'orientation des sites émetteurs périphériques selon l'invention dans une zone de coexistence du réseau pour terminaux mobiles (DVB-H) avec un réseau de TV fixe ;
- la figure 2 montre une zone desservie par un émetteur de TV fixe présentant des brouillages au sein de la couverture à cause des sites émetteurs DVB-H d'un réseau selon l'art antérieur ;
- la figure 3 illustre l'apparition sur les antennes de réception de TV fixe de brouillages interzones en raison de l'émission de la même fréquence dans un réseau SFN selon l'art antérieur ;
- la figure 4 montre un exemple de logigramme d'étapes d'un procédé conforme à l'invention ;
- la figure 5 illustre l'adjonction de l'intervalle de garde entre les symboles successifs ;
- la figure 6 représente la détermination d'un seuil d'éloignement de cellules à partir duquel un répéteur du signal DVB-H génère des interférences destructives, compte tenu de l'intervalle de garde retenu.

### DESCRIPTION DES MODES DE REALISATION PREFERES DE L'INVENTION

En référence à la figure 1, un réseau de diffusion de TV adressant des terminaux mobiles en bande UHF est réalisé avec un arrangement de sites émetteurs (2) secondaires autour d'un site principal d'émission. Une même fréquence UHF est utilisée. Ce réseau de type SFN (Single Frequency Network) permet de minimiser les interférences générées sur les récepteurs de TV fixe analogique ou numérique.

Afin de permettre une réduction des interférences vis-à-vis des antennes fixes (4) de réception de télévision, ces interférences étant provoquées par chaque émetteur périphérique (2) installé autour d'un premier émetteur (1) puissant de TV mobile, le réseau selon l'invention présente la particularité d'avoir une orientation spécifique de l'émetteur périphérique (2) vers un équipement de radiodiffusion (3), émetteur de TV fixe principal.

Les figures 2 et 3 illustrent les problèmes rencontrés lors du déploiement d'un réseau de TV mobile, par exemple DVB-H, lorsque le spectre UHF est partagé avec la TV fixe (DVB-T et TV analogique). Dans ce qui suit, la description sera effectuée pour un réseau de TV mobile DVB-H, sans limiter pour autant l'enseignement technique de l'invention.

En référence à la figure 2, un émetteur multidirectionnel peut être colocalisé avec l'émetteur principal (3) d'émission de TV fixe. Ceci permet d'offrir une couverture de base à moindre coût. Ce site se trouve alors à proximité du point d'émission analogique et TNT. En adoptant un tel choix, des brouillages (B1) intrazones apparaissent pour des antennes (4) de TV fixe éloignées de l'émetteur (3) analogique ou TNT et proches d'un des émetteurs DVB-H secondaires. Etant donné la moindre puissance d'émission pour le réseau de TV mobile et les fortes contraintes de réception constituées par l'absence d'antenne de réception sur le toit des habitations et par les pertes de propagation occasionnées par la pénétration des ondes à l'intérieur des lieux bâtis, de tels émetteurs DVB-H sont pourtant indispensables. Le réseau selon l'invention prend avantageusement en compte cette problématique puisqu'une réduction des interférences est obtenue en ne faisant rayonner les émetteurs (2) complémentaires que dans la direction de l'émetteur (3) du site principal (généralement c'est le site "haut"), et en y concentrant l'essentiel de l'énergie rayonnée.

Dans l'exemple de la figure 2, on comprend que dans des zones éloignées d'un site principal d'émission analogique ou TNT, par exemple à partir de 10 km lorsque le site est de forte puissance et placé sur un édifice de type Tour Eiffel (pour rappel : 300m de hauteur), un risque significatif de perturbation (brouillage (B1)) des réceptions TNT et analogique est à prévoir à proximité d'un émetteur (E) DVB-H secondaire rayonnant en direction des antennes (4) voisines de TV fixe.

Dans le cas de la figure 3, l'apparition de brouillages (B2) interzones est illustrée. Les plans de fréquences étant intermêlés, le fait de toujours émettre en SFN (avec une même fréquence UHF) à l'intérieur de la zone d'allotissement rend les brouillages (B2) sur les zones voisines plus probables. Un émetteur (E) secondaire DVB-H multidirectionnel ou à rayonnement multisectoriel va en effet engendrer des brouillages (B2) sur des antennes (4) de réception TV classiques orientées vers cet émetteur (E) secondaire.

Les deux problèmes susmentionnés peuvent être avantageusement et efficacement résolus selon l'invention, tout en conservant l'exploitation d'un site "haut" colocalisé avec l'équipement (3) d'émission de TV fixe pour offrir une large couverture de base, à moindre coût. Les trous de couverture sont bouchés de façon différente, à l'aide d'émetteurs (2) périphériques secondaires à faisceau orienté selon une seule direction privilégiée.

En référence aux figures 1 et 4, on réalise ainsi un procédé inédit d'établissement d'une couverture radio, permettant une télédiffusion numérique avec une seule fréquence UHF vers des terminaux mobiles à antenne radio. Le système implantant une pluralité d'émetteurs (1, 2) de télédiffusion numérique pour TV mobile s'étend notamment sur une ou plusieurs zones (Z) de coexistence avec un équipement (3) de radiodiffusion de programmes de TV fixe rayonnant des signaux vers des antennes fixes (4) de télévision. Ces antennes (4) sont typiquement orientées vers cet équipement (3) de radiodiffusion.

L'équipement (3) possède une puissance apparente rayonnée d'émission importante s'élevant au moins à une ou plusieurs dizaines de kilowatts, de préférence plus de 100 kilowatts, par exemple de l'ordre de 200 kW lorsqu'il est implanté à plus de 200 mètres de hauteur. Dans le mode de réalisation de la figure 4, une couverture radio de réseau DVB-H de type SFN est établie en réalisant :
- une première étape (51) d'implantation d'au moins un premier émetteur (1) d'une puissance apparente rayonnée par exemple au moins égale à 1 kW et inférieure à la puissance de l'équipement (3) dédié à la TV fixe, sensiblement au même endroit que cet équipement (3) de radiodiffusion ;
- une étape (52) d'extension de la couverture radio (Cv) réalisée à l'aide dudit premier émetteur (1), dans laquelle des seconds émetteurs périphériques (2) de moindre puissance et à faisceau orienté selon une direction privilégiée sont installés dans des couronnes successives autour dudit premier émetteur (1) ; et
- une étape (53) d'orientation de l'émetteur périphérique (2) vers le premier émetteur (1).

L'étape (52) d'extension de la couverture radio (Cv) peut s'effectuer de façon concentrique autour de l'endroit d'implantation du premier émetteur (1). L'émission radio réalisée par ledit premier émetteur (1) peut typiquement être diffusée dans plusieurs directions privilégiées opposées. Seul ce premier émetteur (1), dans la zone de coexistence (Z), possède un rayonnement multidirectionnel ou multisectoriel. Comme illustré à la figure 1, chacun des émetteurs (2) périphériques a une orientation suivant un axe de symétrie qui rejoint le même point central que l'orientation des antennes (4) fixes. Autrement dit, les directions privilégiées d'orientation de ces antennes (4) et des émetteurs (2) périphériques concourent en un même point de la zone de coexistence (Z).

La puissance du premier émetteur (1) peut être comprise entre 1 kW et 10 kW, tandis que la puissance de chacun des émetteurs périphériques (2) directionnels est environ deux à deux cents fois inférieure à la puissance du premier émetteur (1). Pour un émetteur (1) DVB-H de puissance apparente rayonnée de 1 à 5 kW, les émetteurs (2) périphériques peuvent simplement disposer d'une puissance apparente rayonnée de cent ou cinq cents Watts par exemple. On comprend que la puissance du premier émetteur (1) va rester très inférieure à la puissance de l'équipement (3) dédié à la TV fixe analogique et restera inférieure ou égale à la puissance de l'équipement (3) dédié à la TNT, par exemple en n'excédant pas un rapport 1/5 relativement à la puissance prévue pour la TV fixe analogique.

En complément de l'étape (53) d'orientation ou dans des variantes de réalisation, le procédé peut prévoir une étape (54) d'ajout, pour des antennes fixes de télévision du voisinage orientées en vis-à-vis de l'émetteur périphérique installé, d'une fonction de filtrage relative à ladite fréquence UHF utilisée. Cette étape (54) d'ajout peut être utile dans un cas (rare) où les antennes (4) fixes sont orientées différemment ou pour encore réduire les perturbations. Cette étape (54) d'ajout peut être utilisée aussi ponctuellement dans un cas où l'un des émetteurs est orienté de façon déviée par rapport au premier émetteur (1) et risque de brouiller un nombre réduit d'antennes (4) fixes placées à proximité. A titre d'exemple non limitatif, l'étape (54) d'ajout est réalisée pendant ou après l'installation de chacun des émetteurs périphériques (2) directionnels. Ces filtres étant calés sur la bande de fréquence utilisée, on comprend que des adaptations ou des changements de filtre peuvent être réalisés en cas de modification de fréquence. Cette étape (54) d'ajout peut n'être ainsi utilisée qu'à type de complément ponctuel, pour éviter de rendre le système trop complexe.

Avantageusement, l'étape (53) d'orientation vers le premier émetteur (1) est réalisée pour tous les émetteurs périphériques (2) directionnels. Cette étape (53) d'orientation est réalisée par exemple lors de l'installation de chacun des émetteurs périphériques (2) directionnels. Elle peut également être réalisée par modification d'émetteurs déjà existants. En ne faisant rayonner les émetteurs périphériques (2) directionnels que dans la direction du premier émetteur, on obtient que les diagrammes de rayonnement respectifs des sites d'émission DVB-H et de réception TV assurent un complément de protection aux récepteurs fixes (analogiques et TNT) de 10 à 300 dB suffisant pour réduire les occurrences de cas d'interférences à un nombre marginal. Ceci permet de répondre à la problématique illustrée à la figure 2 pour des antennes (4) fixes du voisinage et à celle illustrée à la figure 3 car les émetteurs (2) périphériques des sites en bordure de zone d'allotissement tournent nécessairement le dos aux émetteurs (2) voisins les plus proches. Ainsi, lorsqu'un système de sites émetteurs est installé dans plusieurs zones (Z1, Z2, Z3) de coexistence (donc associées chacune à un équipement (3) central de radiodiffusion de programmes de TV fixe), l'étape (53) d'orientation permet à des émetteurs périphériques (2) directionnels de deux zones de coexistence distinctes d'être orientés dos à dos. On apporte ainsi non seulement un complément de protection aux antennes (4) fixes au sein d'une même zone (Z), mais également un complément de protection dans le cas de zones voisines (Z1, Z2, Z3) ayant chacune un émetteur (1) DVB-H entourée de couronnes d'émetteurs (2) périphériques.

Le réseau utilise des transmissions basées sur de l'OFDM. La technologie OFDM (Orthogonal Frequency Duplex Modulation) est un procédé de modulation numérique des signaux qui est utilisé, entre autres, pour les systèmes de transmissions mobiles à haut débit de données. L'OFDM est particulièrement bien adapté aux canaux de transmission radio avec transmissions d'ondes multiples (échos) dues aux réflexions des ondes sur des obstacles. En effet, lorsqu'elles se combinent, les transmissions multiples modifient, voire détruisent le signal émis et font que le même signal est reçu plusieurs fois avec des temps décalés.

Dans l'OFDM, le signal est multiplexé sur un grand nombre de sous-porteuses, de sorte que le débit sur chacune des sous-porteuses est réduit. Il est rappelé ici qu'un symbole (S) donné achemine un certain nombre de bits d'informations. Ainsi, la durée de symbole est augmentée du fait de la réduction de débit pour les sous-porteuses et il est permis de limiter le risque d'interférence intersymbole.

Grâce à un espacement rigoureusement régulier entre les porteuses, ces dernières forment ce que les mathématiciens appellent un ensemble orthogonal. L'espacement en fréquence fᵤ est l'inverse de la période utile Tᵤ (ou période active) du symbole pendant laquelle le récepteur intègre le signal démodulé. Outre le multiplexage de l'information sur différentes sous-porteuses à bas débit, l'OFDM prévoit entre chaque symbole un délai non porteur d'information permettant à la réception l'intégration de l'ensemble des signaux reçus. L'adjonction de ce délai appelé intervalle de garde (GI, Fig. 5) entre les symboles successifs permet de conserver le critère d'orthogonalité pour des trajets retardés limitant ainsi les interférences intersymbole.

Ces propriétés de l'OFDM qui permettent naturellement de s'adapter aux multitrajets de propagation propres aux environnements urbains et/ou de communication avec les mobiles, sont avantageusement utilisées pour réaliser un réseau conforme à l'invention pour permettre de diffuser une même information depuis plusieurs émetteurs différents, et cela avec la même fréquence.

La demande FR 2 890 820 du même déposant mentionne une méthode pour établir de façon optimisée une couverture DVB, par exemple DVB-H, ou toute autre télédiffusion numérique analogue sur un réseau SFN. Le procédé enseigné dans ce document FR 2 890 820 peut servir à définir une couverture radio permettant une diffusion de type DVB avec une seule fréquence UHF, par l'intermédiaire d'un réseau doté d'une pluralité de moyens d'émission de stations de base permettant de générer des cellules radio, et ce sans limitation de surface à couvrir. Tous les émetteurs (1, 2) sont précisément synchronisés en fréquence et sont synchronisés dans le temps au niveau de chaque symbole (S). Les contenus diffusés sont en outre rigoureusement identiques.

Dans le mode de réalisation de la figure 6, les émetteurs (2) périphériques forment des cellules radio (20) respectives définissant ensemble une couverture radio étendant la couverture radio (Cv) permise par ledit premier émetteur (1). Ces émetteurs (2) périphériques sont des émetteurs de télédiffusion numérique de puissance relativement faible et peuvent être disposés au maximum à une quarantaine de mètres du sol, à la différence des émetteurs de diffusion "broadcasting" qui sont placés généralement à une centaine de mètres du sol au moins (300 mètres de hauteur pour les émetteurs de la tour Eiffel).

L'invention permet la conception d'un réseau pour la diffusion de radiocommunications, contenant au moins un programme TV, à destination des téléphones portables et autres terminaux mobiles. L'architecture du réseau est de type radiotéléphonique et permet grâce aux sites émetteurs (1, 2) de définir une couverture radio continue sur un vaste territoire. Tous les sites émetteurs sont paramétrés avec la même fréquence UHF et sont agencés pour envoyer les trames avec un intervalle de garde (Gl) correspondant par exemple à une fraction comprise entre un quart et un huitième de la durée de transmission d'un symbole OFDM. Au sein de ce réseau, la taille des cellules (20) est déterminée notamment en fonction de l'intervalle de garde (GI), d'une puissance d'émission, d'un critère d'environnement (urbain, rural, etc.) représentatif de la multiplicité de trajets des trames envoyées, et d'une distance seuil d'apparition d'interférences.

En référence à la figure 5, alors qu'un trajet principal (30) ne pose pas de problème de brouillage, il apparaît que pour un trajet retardé (32), la période du symbole doit être prolongée à l'aide de l'intervalle de garde (GI) pour éviter que la période d'intégration (Ti) ne porte sur deux symboles. Tant que certaines composantes du signal sont reçues avec du retard à l'intérieur de l'intervalle de garde, il n'y a pas d'interférence avec le symbole (S) suivant. En revanche, dès lors que l'une des composantes déborde ce délai, elle crée des interférences sur le symbole suivant. Un tel problème peut être résolu en augmentant la durée de l'intervalle de garde (GI). Le réseau peut être déployé en fixant cette durée de façon suffisamment élevée pour permettre "d'absorber" les retards tout en permettant de minimiser le nombre total d'émetteurs, comme mentionné dans le document FR 2 890 820. Cette durée de l'intervalle de garde (GI) peut alors être la même pour tous les émetteurs (2) périphériques diffusant un même signal sur une même fréquence.

Dans un mode de réalisation de l'invention, la durée non porteuse de signal correspondant aux intervalles de garde (GI) n'excède pas le quart de la durée de transmission d'une trame constituant un symbole modulé en OFDM. Ainsi, la bande passante disponible ne sera pas trop réduite.

En référence à la figure 6, en prenant par exemple une modélisation de cellules à l'aide d'hexagones réguliers, 6 cellules voisines constituent la couronne la plus proche ou première couronne. En généralisant, la N^{ième} couronne est formée de 6*N cellules.

Une fois le temps de garde (GI) fixé, par exemple en prenant un quart du temps de symbole (S) et en raisonnant sur le modèle hexagonal en terrain plat, il est permis de déterminer la couronne présentant des interférences destructives. Comme illustré à la figure 6, pour les cellules (25) de la couronne la plus proche à interférer, le retard (10) relatif est inférieur à une période de symbole, seule une partie du signal transmise sur ce trajet agit comme un brouillage, puisqu'elle n'achemine que des informations appartenant au symbole précédent. Le reste achemine certes des informations du symbole utile, mais peut s'ajouter de manière constructive ou destructive aux informations du trajet principal.

La modélisation peut envisager un environnement de type rural, dans lequel les émetteurs peuvent être plus éloignés les uns des autres qu'en milieu urbain. A titre d'exemple, pour une distance intersite de 10 km, les sites étant tous synchronisés, il apparaît que les émissions des cinq premières couronnes sont reçues à l'intérieur de la "fenêtre" du temps de garde (moins de 80% de la fenêtre est utilisée). Ces émissions (cellules (22)) participent au gain réseau et ne présentent donc pas d'interférences destructives. La distance de 10 km correspond (avec une propagation prise à la vitesse de la lumière) à un écart temporel de 33,3 µs entre un site et la première couronne de sites environnante dans une topologie hexagonale complètement maillée (100 % pixels).

L'enseignement du document FR 2 890 820 porte sur l'établissement d'une couverture sans "trou" pour permettre à l'utilisateur de recevoir des programmes de télédiffusion numérique dans n'importe quel point d'une cellule. Cet enseignement, également applicable ici pour l'élaboration d'un réseau SFN étendu, ne sera donc pas détaillé ici. Le réseau selon l'invention peut donc être déployé sur un large territoire où il existe déjà un réseau d'émission de TV fixe, en prenant en compte la rareté des ressources (peu de fréquences libres) et les problèmes de brouillage que cela peut engendrer. En particulier, le réseau tient compte des spécifications de la norme DVB-H, qui prévoit une sélectivité des récepteurs de 45 dB, afin d'éviter les problèmes de brouillage illustrés dans les figures 2 et 3.

Un des avantages de l'invention est de permettre d'obtenir de façon systématique, via l'orientation colinéaire des antennes des émetteurs (2) numériques secondaires et des différentes antennes de réception de TV fixe, un découplage supplémentaire d'au moins 10 à 15 dB supplémentaires par rapport à un arrangement aléatoire qui résulterait d'une ingénierie classique. Ce découplage supplémentaire permet en pratique de réduire dans un rapport 4 la surface brouillée à couverture égale. En outre, il permet de solutionner la majeure partie des brouillages résiduels par un simple changement de l'antenne de réception au profit d'une antenne disposant d'un rapport de protection avant/arrière supérieur. Cette solution aux brouillages résiduels permet d'éliminer les inconvénients d'une solution de filtrage éliminant le canal UHF exploité par l'émetteur secondaire DVB-H, et qui nécessiterait un reréglage en cas de changement dudit canal, par exemple lors d'un réarrangement du plan de fréquence national.

Un avantage supplémentaire d'un réseau selon l'invention réside dans l'obtention d'une meilleure protection des zones d'allotissement voisines réutilisant le même canal ou un canal adjacent à celui exploité en TV mobile, pour une couverture fixe ou mobile. Cette protection est obtenue par le fait que les réémetteurs ou répéteurs de TV mobile situés en bordure de la zone d'allotissement émettent vers le centre de celle-ci, fournissant une protection supplémentaire de 20 dB vers les autres zones. Cet avantage peut être efficacement exploité en phase de transition lorsque la TV analogique coexiste avec la TV numérique et que les fréquences pour les systèmes de TV mobile restent difficiles à dégager.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, avec des possibilités de modification et l'invention ne doit pas être limitée aux détails donnés ci-dessus.

## Revendications

1. Procédé d'établissement d'une couverture radio permettant une télédiffusion numérique avec une seule fréquence UHF vers des terminaux mobiles à antenne radio, mis en oeuvre par l'intermédiaire d'un système implantant une pluralité d'émetteurs (1, 2) de télédiffusion numérique pour TV mobile, comprenant une étape d'installation du système dans au moins une zone (Z) de coexistence avec un équipement (3) de radiodiffusion multidirectionnel de programmes de TV fixe rayonnant des signaux vers des antennes fixes (4) de télévision orientées vers cet équipement (3) de radiodiffusion, l'équipement (3) ayant une première puissance apparente rayonnée d'émission supérieure ou égale à une dizaine de kilowatts, **caractérisé en ce qu'**il comprend :
- une première étape (51) d'implantation d'au moins un premier émetteur (1) multidirectionnel de télédiffusion numérique d'une deuxième puissance inférieure à la première puissance et n'excédant pas la première puissance, sensiblement au même endroit que ledit équipement (3) de radiodiffusion ;
- une étape (52) d'extension de la couverture radio (Cv) permise par ledit équipement de radiodiffusion (3), dans laquelle des seconds émetteurs périphériques (2) de télédiffusion numérique de moindre puissance et à faisceau orienté selon une direction privilégiée sont installés dans des couronnes successives autour dudit premier émetteur (1) ; et
- afin de permettre une réduction d'interférences entre chaque émetteur périphérique (2) de télédiffusion numérique installé et des antennes fixes (4) de télévision voisines de ce dernier, une étape (53) d'orientation de la direction privilégiée du faisceau d'émission de chaque émetteur périphérique (2) à faisceau orienté vers l'équipement de radiodiffusion (3) desservant la zone.

2. Procédé selon la revendication 1, dans lequel l'étape (53) d'orientation vers l'équipement de radiodiffusion (3) est réalisée pour tous lesdits émetteurs périphériques (2) directionnels.

3. Procédé selon la revendication 1 ou 2, dans lequel l'étape (53) d'orientation est réalisée lors de l'installation de chacun des émetteurs périphériques (2) directionnels.

4. Procédé selon une des revendications 1 à 3, dans lequel l'étape (52) d'extension de la couverture radio (Cv) s'effectue de façon concentrique autour de l'endroit d'implantation dudit premier émetteur (1).

5. Procédé selon une des revendications 1 à 4, dans lequel la puissance du premier émetteur (1) est comprise entre 1 kW et 10 kW, tandis que la puissance de chacun des émetteurs périphériques (2) directionnels est deux à deux cents fois inférieure à la puissance du premier émetteur (1).

6. Procédé selon une des revendications 1 à 5, dans lequel l'étape d'installation du système est réalisée dans plusieurs zones (Z1, Z2, Z3) de coexistence associées chacune à un équipement (3) de radiodiffusion de programmes de TV fixe, ladite première étape (51) d'implantation étant effectuée pour chacun des équipements (3), l'étape (53) d'orientation permettant à des émetteurs périphériques (2) directionnels de deux zones de coexistence distinctes d'être orientés sensiblement dos à dos.

7. Procédé selon une des revendications 1 à 6, dans lequel les émetteurs périphériques forment des cellules radio (20) respectives définissant ensemble une couverture radio étendant la couverture radio (Cv) permise par ledit premier émetteur (1), les émetteurs périphériques étant des émetteurs de télédiffusion numérique disposés au maximum à une quarantaine de mètres du sol.

8. Réseau pour la diffusion de radiocommunications contenant au moins un programme TV ou radio, **caractérisé en ce qu'**il consiste en un réseau de radiotéléphonie comprenant une pluralité de sites émetteurs formant des cellules radio (20) respectives définissant ensemble une couverture radio, et **en ce que** tous ces sites sont équipés d'émetteurs pour la diffusion de TV ou de radio et qu'ils sont tous paramétrés avec une même fréquence UHF pour générer chacun une cellule radio, le réseau comprenant au moins une zone (Z) de coexistence avec un équipement (3) de radiodiffusion de programmes de TV fixe ayant une première puissance apparente rayonnée d'émission d'au moins une dizaine de kilowatts, le réseau comportant dans cette zone (Z) :
- d'une part un premier émetteur (1) d'une deuxième puissance apparente rayonnée au moins égale à 1 kW et inférieure à la première puissance, sensiblement au même endroit que ledit équipement (3) de radiodiffusion, et
- d'autre part des seconds émetteurs périphériques (2) de moindre puissance et à faisceau orienté selon une direction privilégiée, tous ces émetteurs périphériques positionnés dans la zone étant orientés vers un même point correspondant à l'endroit d'implantation de l'équipement de radiodiffusion (3).

9. Réseau selon la revendication 8, dans lequel le réseau de radiotéléphonie permet de diffuser par radiocommunication de la TV mobile et coexiste avec un réseau de diffusion de TV fixe, le réseau de radiotéléphonie consistant en :
- une pluralité de premiers émetteurs (1) multidirectionnels de puissance inférieure à la puissance des émetteurs de TV fixe et localisés à proximité ou colocalisés avec chacun de ces émetteurs de TV fixe ; et
- une pluralité de couronnes concentriques d'émetteurs secondaires (2) de moindre puissance que les premiers émetteurs (1), ces émetteurs secondaires (2) étant chacun à faisceau orienté selon une direction privilégiée, les directions privilégiées étant organisées de façon concourante vers chaque équipement de radiodiffusion (3) associé à une pluralité de couronnes de même concentricité.

10. Réseau selon la revendication 9, dans lequel deux couronnes adjacentes et de concentricités différentes ont les directions des émetteurs secondaires (2) orientées vers un émetteur de TV fixe, les émetteurs secondaires (2) d'une première desdites deux couronnes adjacentes ayant leur direction orientée vers l'émetteur de TV fixe correspondant au centre de concentricité de ladite première couronne, les émetteurs secondaires (2) d'une deuxième desdites deux couronnes adjacentes ayant leur direction orientée vers l'émetteur de TV fixe correspondant au centre de concentricité de ladite deuxième couronne.

11. Réseau selon une des revendications 8 à 10, dans lequel les sites émetteurs sont agencés pour envoyer des trames constituant un symbole (S) modulé en OFDM avec un intervalle de garde (GI) correspondant à une fraction comprise entre un quart et un huitième de la durée de transmission d'un symbole OFDM, la taille des cellules (20) étant déterminée notamment en fonction de l'intervalle de garde (GI), d'une puissance d'émission, d'un critère d'environnement représentatif des multi-trajets des trames envoyées, et d'une distance correspondant à un seuil d'apparition d'interférences.

## Claims

1. A method for establishing radio coverage allowing digital remote broadcasting with a single UHF frequency towards mobile terminals with radio antennas, applied via a system implanting a plurality of digital remote broadcasting transmitters (1,2) for mobile TV, comprising a step for installing the system in at least one coexistence area (Z) with fixed multidirectional TV program radio broadcasting equipment (3) radiating signals towards fixed television antennas (4) oriented towards this radio broadcasting equipment (3), the equipment (3) having a first apparent transmission radiated power greater than or equal to about 10 kilowatts, **characterized in that** it comprises:
- a first step (51) for implanting at least one first multidirectional digital remote broadcasting transmitter (1) with a second power lower than the first power and not exceeding the first power, substantially at the same location as said radio broadcasting equipment (3);
- a step (52) for extending the radio coverage (Cv) allowed by said radio broadcasting equipment (3), wherein second digital remote broadcasting peripheral transmitters (2) with lower power and with a beam oriented along a preferential direction are installed in successive rings around said first transmitter (1); and
- in order to allow reduction in interferences between each installed digital remote broadcasting peripheral transmitter (2) and fixed television antennas (4) in the vicinity of the latter, a step (53) for orienting the preferential direction of the transmission beam of each peripheral transmitter (2) with a beam oriented towards the radio broadcasting equipment (3) serving the area.

2. The method according to claim 1, wherein the step (43) for orientation towards the radio broadcasting equipment (3) is carried out for all said directional peripheral transmitters (2).

3. The method according to claim 1 or 2, wherein the orientation step (53) is carried out during the installation of each of the directional peripheral transmitters (2).

4. The method according to one of claims 1 to 3, wherein the step (52) for extending the radio coverage (Cv) is carried out concentrically around the implantation location of said first transmitter (1).

5. The method according to one of claims 1 to 4, wherein the power of the first transmitter (1) is comprised between 1 kW and 10 kW, while the power of each of the directional peripheral transmitters (2) is two to two hundred times less than the power of the first transmitter (1).

6. The method according to one of claims 1 to 5, wherein the step for installing the system is carried out in several areas (Z1, Z2, Z3) of coexistence, each associated with a fixed piece of equipment (3) for radio broadcasting TV programmes, said first implantation step (51) being carried out for each of the pieces of equipment (3), the orientation step (53) allowing directional peripheral transmitters (2) of two distinct coexistence areas to be oriented substantially back to back.

7. The method according to one of claims 1 to 6, wherein the peripheral transmitters form respective radio cells (20) defining together radio coverage extending the radio coverage (Cv) allowed by said first transmitter (1), the peripheral transmitters being digital remote broadcasting transmitters positioned at most at about 40 meters from the ground.

8. A network for broadcasting radio communications containing at least one TV or radio program, **characterized in that** it consists in a radio telephone network comprising a plurality of transmitter sites forming respective radio cells (20) defining together radio coverage, and **in that** all these sites are equipped with transmitters for broadcasting TV or radio and they are all parameterized with a same UHF frequency for each generating a radio cell, the network comprising at least one coexistence area (Z) with a fixed piece of equipment (3) for radio broadcasting TV programmes having a first transmission radiated apparent power of at least about 10 kW, the network including in this area (Z):
- a first transmitter (1) with a second radiated apparent power equal to at least 1 kW and less than the first power, substantially at the same location as said radio broadcasting equipment (3) on the one hand, and
- second peripheral transmitters (2) of lesser power and with a beam oriented along a preferential direction, all these peripheral transmitters positioned in the area being oriented towards a same point corresponding to the implantation location of the radio broadcasting equipment (3).

9. The network according to claim 8, wherein the radio telephone network gives the possibility of broadcasting mobile TV through radio communications and coexists with a fixed TV broadcasting network, the radio telephone network consisting in:
- a plurality of first multidirectional transmitters (1) with a power of less than the fixed power of the TV transmitters and localized in proximity to or co-localized with each of these fixed TV transmitters; and
- a plurality of concentric rings of secondary transmitters (2) of lower power than the first transmitters (1), the secondary transmitters (2) each being with a beam oriented along a preferential direction, the preferential directions being organized in a convergent way towards each piece of broadcasting equipment (3) associated with a plurality of rings with same concentricity.

10. The network according to claim 9, wherein two adjacent rings and with different concentricities have directions of the secondary transmitters (2) oriented towards a fixed TV transmitter, the secondary transmitters (2) of a first of said two adjacent rings having their direction oriented towards the fixed TV transmitter corresponding to the centre of concentricity of said first ring, the secondary transmitters (2) of a second of said two adjacent rings having their direction oriented towards the fixed TV transmitter corresponding to the centre of concentricity of said second ring.

11. The network according two one of claims 8 to 10, wherein the transmitter sites are laid out so as to send frames forming a symbol (S) modulated by OFDM with a guard interval (GI) corresponding to a fraction comprised between one quarter and one eighth of the transmission time for an OFDM symbol, the size of the cells (20) being notably determined defending on the guard interval (GI), on a transmission power, on a representative environmental criterion of the multipaths of the sent frames and on a distance corresponding to a threshold for the occurrence of interferences.

## Patentansprüche

1. Verfahren zur Herstellung einer Funkabdeckung, das eine digitale Fernsehfunkübertragung mit einer einzigen UHF-Frequenz zu mobilen Endgeräten mit Funkantenne erlaubt, das über ein System mit einer Vielzahl digitaler Fernsehfunksender (1, 2) für mobiles Fernsehen umgesetzt wird, das einen Schritt der Einrichtung des Systems in mindestens einer Koexistenz-Zone (Z) mit einer stationären multidirektionalen Funkübertragungsanlage (3) von TV-Programmen umfasst, die Signale zu stationären Fernsehantennen (4) ausstrahlt, die zu dieser Funkübertragungsanlage (3) ausgerichtet sind, wobei die Anlage (3) eine erste effektive abgestrahlte Sendeleistung hat, die größer oder gleich zirka zehn Kilowatt ist, **dadurch gekennzeichnet, dass** es umfasst:
- einen ersten Schritt (51) der Aufstellung mindestens eines ersten digitalen multidirektionalen Fernsehfunksenders (1) mit einer zweiten Leistung, die kleiner ist als die erste Leistung und die erste Leistung nicht überschreitet, etwa an derselben Stelle wie die Funkübertragungsanlage (3),
- einen Schritt (52) der Ausweitung der von der Funkübertragungsanlage (3) erlaubten Funkabdeckung (Cv), wobei zweite periphere digitale Fernsehfunksender (2) geringerer Leistung und mit Strahlenbündel, das in eine bevorzugte Richtung ausgerichtet ist, in aufeinanderfolgenden Kreisen um den ersten Sender (1) herum aufgebaut werden, und
- um eine Reduzierung von Interferenzen zwischen jedem eingerichteten peripheren digitalen Fernsehfunksender (2) und stationären Fernsehantennen (4) in der Nachbarschaft letzteren zu erlauben, einen Schritt (53) der Ausrichtung der bevorzugten Richtung des Sendestrahlbündels jedes peripheren Senders (2) mit in Richtung der die Zone bedienenden Funkübertragungsanlage (3) ausgerichtetem Strahlenbündel.

2. Verfahren nach Anspruch 1, wobei der Schritt (53) der Ausrichtung in Richtung der Funkübertragungsanlage (3) für alle peripheren Richtsender (2) durchgeführt wird.

3. Verfahren nach Anspruch 1 oder 2, wobei der Schritt (53) der Ausrichtung bei der Einrichtung jedes der peripheren Richtsender (2) durchgeführt wird.

4. Verfahren nach einem der Ansprüche 1 bis 3, wobei der Schritt (52) der Ausweitung der Funkabdeckung (Cv) konzentrisch um die Stelle der Aufstellung des ersten Senders (1) erfolgt.

5. Verfahren nach einem der Ansprüche 1 bis 4, wobei die Leistung des ersten Senders (1) zwischen 1 kW und 10 kW inklusive ist, wogegen die Leistung jedes der peripheren Richtender (2) zwei bis zweihundert Mal kleiner als die Leistung des ersten Senders (1) ist.

6. Verfahren nach einem der Ansprüche 1 bis 5, wobei der Schritt der Einrichtung des Systems in mehreren Koexistenz-Zonen (Z1, Z2, Z3) durchgeführt wird, von denen jede einer stationären Funkübertragungsanlage (3) von TV-Programmen zugeordnet ist, wobei der Schritt (51) der Aufstellung für jede der Anlagen (3) durchgeführt wird, wobei der Schritt (53) der Ausrichtung peripheren Richtsendern (2) von zwei unterschiedlichen Koexistenz-Zonen erlaubt, etwa Rücken an Rücken ausgerichtet zu sein.

7. Verfahren nach einem der Ansprüche 1 bis 6, wobei die peripheren Sender entsprechende Funkzellen (20) bilden, die gemeinsam eine Funkabdeckung definieren, die die von dem ersten Sender (1) erlaubte Funkabdeckung (Cv) ausweiten, wobei die peripheren Sender digitale Fernsehübertragungssender sind, die maximal zirka 40 Meter vom Boden entfernt angeordnet sind.

8. Netzwerk für die Übertragung von Funkkommunikationen, die mindestens ein TV- oder Radioprogramm enthalten, **dadurch gekennzeichnet, dass** es aus einem Funktelefonienetzwerk besteht, das eine Vielzahl von Senderstandorten umfasst, die jeweilige Funkzellen (20) bilden, die gemeinsam eine Funkabdeckung definieren, und dass alle diese Standorte mit Sendern für die TV- oder Radioübertragung ausgestattet sind und dass sie alle mit einer selben UHF-Frequenz parametriert sind, um jeweils eine Funkzelle zu schaffen, wobei das Netzwerk mindestens eine Koexistenz-Zone (Z) mit einer stationären Funkübertragungsanlage (3) von TV-Programmen umfasst, die eine erste effektive abgestrahlte Sendeleistung von mindestens zirka zehn Kilowatt hat, wobei das Netzwerk in dieser Zone (Z) umfasst:
- einerseits einen ersten Sender (1) einer zweiten effektiven abgestrahlten Sendeleistung von mindestens gleich 1 kW und unter der ersten Leistung etwa an derselben Stelle wie die Funkübertragungsanlage(3) und
- andererseits zweite periphere Sender (2) geringerer Leistung und mit in eine bevorzugte Richtung ausgerichtetem Strahlenbündel, wobei alle diese in dieser Zone aufgestellten peripheren Sender in Richtung desselben Punkts ausgerichtet sind, der Stelle der Aufstellung der Funkübertragungsanlage (3) entspricht.

9. Netzwerk nach Anspruch 8, wobei das Funktelephonienetzwerk erlaubt, mobiles Fernsehen durch Funkkommunikation zu verbreiten und mit einem stationären TV-Übertragungsnetzwerk koexistiert, wobei das Funktelephonienetzwerk besteht aus:
- einer Vielzahl erster multidirektionaler Sender (1) mit einer geringeren Leistung als die Leistung der stationären TV-Sender, die in der Nähe jedes dieser stationären TV-Sender lokalisiert oder kolokalisiert sind, und
- einer Vielzahl konzentrischer Kreise sekundärer Sender (2) mit geringerer Leistung als die ersten Sender (1), wobei diese sekundären Sender (2) jeweils Sender mit einem in eine bevorzugte Richtung ausgerichteten Strahlenbündel sind, wobei die bevorzugten Richtungen konvergierend in Richtung jeder Funkübertragungsanlage (3) organisiert sind, die einer Vielzahl von Kreisen derselben Konzentrizität zugeordnet ist.

10. Netzwerk nach Anspruch 9, wobei bei zwei benachbarten Kreisen unterschiedlicher Konzentrizitäten die Richtungen der sekundären Sender (2) zu einem stationären TV-Sender ausgerichtet sind, wobei die Richtung der sekundären Sender (2) eines ersten der zwei benachbarten Kreise zu dem stationären TV-Sender ausgerichtet ist, der dem Zentrum der Konzentrizität des ersten Kreises entspricht, wobei die Richtung der sekundären Sender (2) eines zweiten der zwei benachbarten Kreise zu dem stationären TV-Sender ausgerichtet ist, der dem Zentrum der Konzentrizität des zweiten Kreises entspricht.

11. Netzwerk nach einem der Ansprüche 8 bis 10, wobei die Senderstandorte ausgebildet sind, um Rahmen zu senden, die ein OFDMmoduliertes Symbol (S) mit einem Schutzintervall (GI) bilden, das einem Teil zwischen einem Viertel und einem Achtel inklusive der Dauer der Übertragung eines OFDM-Symbols entspricht, wobei die Größe der Zellen (20) vor allem in Abhängigkeit von dem Schutzintervall (GI), von einer Sendeleistung, von einem für Mehrwege der gesendeten Rahmen repräsentativen Umfeldkriterium und von einem Abstand, der einer Schwelle des Auftretens von Interferenzen entspricht, bestimmt wird.
